# FASCICULE DE BREVET EUROPEEN

(11) **EP 1 171 696 B1**
(45) Date de publication et mention de la délivrance du brevet: **17.08.2005**
(21) Numéro de dépôt: 01907862.5
(22) Date de dépôt: 21.02.2001
(51) Int. Cl.: F01N 3/18, B01D 46/46

(54) **CONTROLE DE LA COMBUSTION EN REGENERANT UN FILTRE DE PARTICULES**
KONTROLLE DER VERBRENNUNG BEI DER REGENERATION EINES PARTIKELFILTERS
COMBUSTION CONTROL BY PARTICLE FILTER REGENERATION

(30) Priorité: 22.02.2000 FR 0002216
(43) Date de publication de la demande: 16.01.2002
(73) Titulaire: Institut Français du Pétrole, 92852 Rueil-Malmaison Cedex (FR)
(72) Inventeur: BOUCHEZ, Matthias, F-92190 Meudon (FR); DEMENTHON, Jean-Baptiste, F-75011 Paris (FR)
(86) Numéro de dépôt international: PCT/FR2001/000505
(87) Numéro de publication internationale: WO 2001/063103

(56) Documents cités:
- EP-A- 0 220 484
- DE-C- 19 753 718
- PATENT ABSTRACTS OF JAPAN vol. 1998, no. 12, 31 octobre 1998 (1998-10-31) & JP 10 196435 A (TOYOTA JIDOSHA KK), 28 juillet 1998 (1998-07-28)
- PATENT ABSTRACTS OF JAPAN vol. 1999, no. 8, 30 juin 1999 (1999-06-30) & JP 11 082112 A (DENSO CORP NIPPON SOKEN INC), 26 mars 1999 (1999-03-26)

## Description

La présente invention concerne un procédé et un dispositif pour le contrôle de la régénération d'un système de collecte d'éléments carbonés tel qu'un filtre à particules implanté sur un système d'écoulement gazeux, par exemple celui d'un moteur à combustion interne, au moyen d'une mesure différentielle de la richesse des gaz aux bornes de l'élément filtrant.

### Etat de la technique

Les moyens de filtration permettent de recueillir les particules émises à l'échappement d'un moteur à combustion interne avec des efficacités de filtration importantes, de l'ordre de 80%. A titre illustratif, peuvent être cités le monolithe céramique à base de cordiérite commercialisé par la société Corning ou le monolithe céramique en carbure de silicium commercialisé par la société Ibiden ou encore la cartouche à fibres céramiques enroulées.

La difficulté technique rencontrée pour le développement et l'implantation des filtres à particules est qu'ils doivent être périodiquement régénérés par combustion du dépôt de suie afin d'éviter un colmatage de l'élément filtrant qui sera pénalisant sur le rendement du moteur et mettra en péril son bon fonctionnement. Cette combustion se produit parfois naturellement lorsque la température des gaz qui traversent le filtre atteint un niveau suffisant pour initier l'oxydation des particules. Cependant les niveaux de température rencontrés à l'échappement des moteurs Diesel par exemple restent, sur une très grande plage de fonctionnement, bien trop faibles, pour permettre l'initiation de la combustion des suies. Il est alors nécessaire de mettre en oeuvre des actions permettant de déclencher la régénération du filtre.

De nombreuses techniques ont été développées dans ce sens. Elles peuvent être basées sur des modifications des paramètres du fonctionnement du moteur tels que le taux d'EGR, la suralimentation, le retard de l'injection, le vannage à l'échappement, le vannage à l'admission, elles peuvent être liées à l'utilisation d'un catalyseur d'oxydation placé en amont de l'élément filtrant couplé à une post injection, ou encore, elles peuvent faire intervenir un apport externe d'énergie dans les gaz d'échappement ou au niveau du filtre par le biais de résistance électrique, de brûleur, de micro ondes, de plasma etc. Il est alors nécessaire de piloter ces différents dispositifs par une commande extérieure prise en charge par le calculateur.

Le critère de déclenchement de la régénération de l'élément filtrant peut être la variation de la contre-pression ou perte de charge mesurée aux bornes de l'élément filtrant qui peut être corrélée à son état d'encrassement par les suies, comme décrit par exemple dans le brevet FR 2.755.623 du demandeur. Ce procédé de détection convient très bien en régime stabilisé. La mesure de la contre-pression permet également de détecter la combustion des suies accumulées dans l'élément filtrant, car, en régime stabilisé, elle chute avec la combustion du dépôt carboné. Cependant, la contre-pression à l'échappement est soumise à d'importantes fluctuations lorsque les conditions moteur ne sont pas stabilisées (température, débit d'air, etc.) C'est le cas pour un moteur de véhicule qui, dans les conditions usuelles de circulation, fonctionne très souvent en régime transitoire (accélération, décélération). La maîtrise de l'encrassement d'un élément filtrant en utilisant ce type de mesure est difficile dans la pratique.

Le déclenchement de l'action de régénération de l'élément filtrant peut aussi être commandé par le biais d'une mesure de la variation de la résistance électrique mesurée entre des points espacés le long de l'élément filtrant, variation qui est directement liée à son état d'encrassement, comme décrit par exemple dans le brevet FR 2.760.531 du demandeur.

La régénération du filtre peut être facilitée par l'utilisation d'additifs dans le carburant à base, par exemple, d'éléments organométalliques ou de terres rares, qui se retrouve dans le dépôt de suies et catalyse l'oxydation des suies ce qui se traduit par un abaissement de la température d'initiation de la combustion du dépôt carboné. Parmi les produits les plus souvent utilisés, on peut citer, le cérium, le strontium, le fer, etc. L'utilisation de ces éléments permettent d'obtenir des régénérations à des températures comprises entre 200 °C et 450 °C selon la nature du dépôt de suies. Cependant les températures rencontrées, par exemple à l'échappement de moteurs Diesel suralimentés, peuvent rester, pour certains types d'utilisation comme les trajets urbains, insuffisantes au déclenchement de la combustion des suies. La mise en oeuvre de stratégies spécifiques faisant appels aux différents éléments déjà cités devient indispensable au bon fonctionnement du système. Différents exemples d'utilisation de ces différentes techniques sont décrites par exemple dans les brevets suivants : EP 913.559, JP 10141113, GB 2 261 613, EP 488 386 ou DE 35 38 109.

Quel que soit le moyen utilisé pour déclencher la régénération de l'élément filtrant, il est source de consommation d'énergie. Une bonne gestion du système passe par le contrôle de la phase de régénération. Plus précisément, la détection du début de régénération du filtre permet de définir le moment où les moyens mis en oeuvre pour augmenter la température des gaz peuvent être stoppés. La combustion des suies peut alors s'auto-entretenir en raison de la forte exothermicité de la réaction d'oxydation des suies. Cela se traduit, notamment par une limitation de la surconsommation du moteur liée à la mise en oeuvre des stratégies de régénération de l'élément filtrant.

### Le procédé et le dispositif selon l'invention

La présente invention permet de réaliser un contrôle très efficace de la phase de regénération d'éléments filtrants et des opérations nécessaires à leur nettoyage

Le procédé selon l'invention permet de contrôler la régénération périodique d'un élément filtrant des particules transportées par un flux gazeux, par combustion de celles-ci. Il est caractérisé en ce qu'il comporte la détection de la variation de la concentration en oxygène du flux gazeux entre au moins un premier point vers l'amont de l'élément filtrant recevant le flux, relativement au sens de celui-ci et au moins un deuxième point en aval du premier, résultant d'une réaction déclenchée de combustion des particules accumulées dans l'élément filtrant, de façon à ajuster avec précision la durée de la mise en température nécessaire au déclenchement de la combustion et donc de limiter au mieux l'énergie requise.

Suivant un mode de mise en oeuvre, le procédé permet par exemple contrôler la régénération périodique d'un élément filtrant tel qu'un pot d'échappement, destiné à retenir des particules ou suies transportées par un flux gazeux s'échappant d'un moteur, par combustion de ces particules. Il est caractérisé en ce qu'il comporte la détection de la variation de la richesse des gaz d'échappement entre au moins un premier point vers l'amont de l'élément filtrant relativement au sens du flux, et au moins un deuxième point en aval du premier, résultant d'une réaction de combustion des particules accumulées dans l'élément filtrant, déclenchée par un organe de gestion sensible à la variation de richesse détectée, de façon à ajuster avec précision la durée de la mise en température nécessaire au déclenchement de la combustion.

Selon les cas, le procédé peut comporter un contrôle de processus de régénération spontanée de l'élément filtrant ou bien le déclenchement d'une action sur les paramètres de fonctionnement du moteur pour obtenir une élévation substantielle de la température des gaz d'échappement ou bien encore le déclenchement de moyens de chauffage associés à l'élément filtrant.

Le dispositif selon l'invention permet de contrôler la régénération périodique d'un élément filtrant retenant des particules transportées par un flux gazeux par combustion de celles-ci. Il est caractérisé en ce qu'il comporte des moyens de détection de la variation du taux en oxygène du flux gazeux entre au moins un premier point vers l'amont de l'élément filtrant recevant le flux, relativement au sens de celui-ci et au moins un deuxième point vers l'aval du premier (en aval de l'élément filtrant de préférence), des moyens de chauffage destinés à élever la température de l'élément filtrant suffisamment pour brûler les particules, et des moyens de gestion connectés aux moyens de détection pour ajuster la durée de la mise en température nécessaire au déclenchement de la combustion, par action sur les moyens de chauffage.

Dans une application au contrôle de la régénération périodique d'un élément filtrant retenant des particules oxydables ou suies transportées par un flux gazeux s'échappant d'un moteur thermique, par combustion de ces particules, le dispositif comporte une première sonde de richesse disposée en un premier point vers l'amont de l'élément filtrant relativement au sens du flux et une deuxième sonde de richesse disposée en un deuxième point en aval du premier (de préférence en aval de l'élément filtrant), relativement au sens du flux de gaz, des moyens de chauffage destinés à élever la température de l'élément filtrant suffisamment pour brûler les particules, et un calculateur connecté aux moyens de détection pour ajuster la durée la durée de la mise en température nécessaire au déclenchement de la combustion, par action sur les moyens de chauffage, en fonction de la variation de richesse des gaz d'échappement entre la première et la deuxième sonde.

Les moyens de chauffage peuvent par exemple être constitués par le moteur, le calculateur étant programmé pour modifier des paramètres de fonctionnement visant à augmenter la température des gaz d'échappement, ou bien encore être associés à l'élément filtrant.

### Présentation des figures

D'autres caractéristiques et avantages du procédé et du dispositif selon l'invention, apparaîtront à la lecture de la description ci-après d'un exemple non limitatif de réalisation, dans une application particulière où le flux gazeux est issu d'un moteur thermique, et en se référant aux dessins annexés où :
- la Fig.1 montre schématiquement un dispositif de contrôle appliqué à la surveillance de l'encrassement d'un élément filtrant à la sortie d'un moteur ;
- la Fig.2 montre un exemple de variation au cours du temps de l'écart de richesse Δ*R* entre l'amont et l'aval de l'élément filtrant avec une montée progressive de l'écart jusqu'à un seuil S fixé au-delà duquel la combustion des suies s' amorce ; et
- la Fig.3 montre les variations comparées, en fonction du temps, de la richesse R_{A}, en amont de l'élément filtrant, de la richesse R_{B} en aval et de la contre-pression CP à l'échappement.

### Description détaillée

Le dispositif est adapté, dans l'application décrite, à contrôler la régénération périodique d'un élément filtrant 1 interposé sur un circuit d'échappement 2 d'un moteur thermique 3, par combustion de particules polluantes carbonées (suies) qui s'y accumulent, au moyen d'une détection des variations de richesse entre l'amont et l'aval de l'élément filtrant consécutives de cette combustion.

Le terme de richesse est ici pris dans son acception particulière en usage chez les motoristes et défini par la relation suivante :$\text{Richesse = (m_carb / m_air) / (m_carb / m_air)stoech,}$ où
m_carb est la masse de carburant injectée dans le moteur (kg/h),
m_air, la masse d'air aspirée par le moteur (kg/h), et
(m_carb / m_air)stoech correspond au ratio entre le débit carburant et le débit d'air à la stoechiométrie de la réaction de combustion. Ce rapport est fonction de la nature du carburant et il est voisin de 1/14.5.

Pour mesurer cette variation de richesse, le dispositif comporte une première sonde de richesse 4 d'un type connu, tel qu'on en trouve actuellement dans les circuits d'échappement des moteurs, qui est disposée ici vers l'amont de l'élément filtrant 1 relativement au sens du flux de gaz d'échappement, par exemple. Il comporte également au moins une deuxième sonde de richesse 5 du même type disposée en aval de la première sonde 4, vers la sortie de l'élément filtrant 1 par exemple. Les deux sondes de richesse 4, 5 sont connectées à un élément calculateur 6, tel qu'un processeur programmé adapté à surveiller l'évolution de l'écart de richesse entre leurs mesures respectives.

Les suies qui s'accumulent dans l'élément filtrant 1 sont constituées principalement d'éléments carbonés qui réagissent avec l'oxygène pour former avec lui essentiellement du CO₂ et du CO. Une partie de l'oxygène entrant dans l'élément filtrant est donc consommée par le carbone présent dans le dépôt. La combustion des suies dans l'élément filtrant se traduit donc en aval par un déficit d'oxygène par rapport à la richesse mesurée vers l'amont relativement au sens du flux de l'élément filtrant et ce dès les premiers instants de la combustion des suies.

Il existe certaines conditions de fonctionnement du moteur (typiquement quand il fonctionne à forte charge) qui permettent d'atteindre, sans aucune modification des paramètres moteur, des niveaux de température suffisants pour déclencher la régénération du filtre. Le calculateur est donc en mesure dans ce cas de détecter les processus de regénération spontanée de l'élément filtrant.

En dehors de ce cas de regénération spontanée, lorsque l'élément filtrant doit être régénéré, le calculateur 6 peut déclencher la combustion des suies en commandant par tout moyen approprié une augmentation substantielle de la température des gaz d'échappement. Il peut s'agir d'une action sur les paramètres de fonctionnement du moteur lui-même ou selon les cas ou les applications envisagées, d'une action sur des éléments extérieurs au moteur proprement dit (tels que des éléments chauffants). Le dispositif permet de définir avec précision le moment où la procédure de régénération peut être stoppée et donc de limiter la consommation d'énergie requise.

Le dispositif doit être étalonné au préalable pour déterminer la périodicité des opérations de combustion des suies dans le filtre. La quantité de suies qui se dépose est soit estimée par exemple sur la base de cartographies d'émissions de particules du moteur soit par utilisation d'un capteur d'encrassement du filtre d'un type connu.

L'intégration de la différence de richesse pendant toute la phase de combustion des suies permet également de définir la quantité de suies accumulée dans l'élément filtrant. Cette valeur peut alors être comparée à la quantité de suies qui a brûlé sur le filtre et définir si la régénération du filtre a été complète ou partielle.

Sur les Fig.2, 3, on voit les résultats d'essais sur un moteur de véhicule. Les courbes R_{A} et R_{B} représentent les variations respectives de la richesse mesurée par les sondes 4 et 5 placées en amont et en aval du filtre, tandis que la courbe CP représente la variation de la contre-pression à l'échappement. Les courbes R_{A} et R_{B} suivent une évolution parallèle jusqu'au point S où l'oxydation progressive des suies accumulées, se traduit par un écart grandissant entre les richesses. On remarque que le maximum D de la contre-pression CP avant la chute a lieu bien après qu'une différence significative entre les deux signaux R_{A} et R_{B} de richesse n'apparaisse.

On a décrit un exemple d'application du procédé au contrôle de l'encrassement d'un élément filtrant dans les circuits d'échappement d'un moteur thermique. Il est bien évident cependant que le procédé peut s'appliquer à la régénération d'un élément filtrant accumulant des particules transportées dans un flux gazeux contenant une certaine concentration en oxygène, dès lors que ces particules sont combustibles et modifient la teneur du flux en oxygène. Pour détecter la variation de cette concentration, on utilise dans ce cas des sondes de mesure de la concentration en oxygène.

## Revendications

1. Procédé pour contrôler la régénération périodique d'un élément filtrant destiné à retenir des particules transportées par un flux gazeux, par combustion de celles-ci, **caractérisé en ce qu'**il comporte la détection de la variation de la concentration en oxygène du flux gazeux entre au moins un premier point vers l'amont de l'élément filtrant recevant le flux, relativement au sens de celui-ci et au moins un deuxième point en aval du premier, résultant d'une réaction déclenchée de combustion des particules accumulées dans l'élément filtrant, de façon à ajuster avec précision la durée de la mise en température nécessaire au déclenchement de la combustion, et donc de limiter au mieux l'énergie requise.

2. Procédé pour contrôler la régénération périodique d'un élément filtrant (1) tel qu'un pot d'échappement, destiné à retenir des particules ou suies transportées par un flux gazeux s'échappant d'un moteur (3), par combustion de ces particules, **caractérisé en ce qu'**il comporte la détection de la variation de la richesse des gaz d'échappement entre au moins un premier point vers l'amont de l'élément filtrant (1) relativement au sens du flux, et au moins un deuxième point en aval du premier, résultant d'une réaction de combustion des particules accumulées dans l'élément filtrant, déclenchée par un organe de gestion (6) sensible à la variation de richesse détectée, de façon à ajuster avec précision la durée de la mise en température nécessaire au déclenchement de la combustion, et donc de limiter au mieux l'énergie requise.

3. Procédé selon la revendication 2, **caractérisé en ce qu'**il comporte la détection de processus de regénération spontanée de l'élément filtrant.

4. Procédé selon la revendication 2, **caractérisé en ce qu'**il comporte une action sur les paramètres de fonctionnement du moteur (3) pour obtenir une élévation substantielle de la température des gaz d'échappement.

5. Procédé selon la revendication 2, **caractérisé en ce qu'**il comporte l'utilisation de moyens de chauffage associés à l'élément filtrant pour obtenir une combustion contrôlée des particules.

6. Dispositif pour contrôler la régénération périodique d'un élément filtrant (1) retenant des particules transportées par un flux gazeux par combustion de celles-ci, **caractérisé en ce qu'**il comporte des moyens (4, 5) de détection de la variation du taux en oxygène du flux gazeux entre au moins un premier point vers l'amont de l'élément filtrant recevant le flux, relativement au sens de celui-ci et au moins un deuxième point vers l'aval de l'élément filtrant, des moyens de chauffage destinés à élever la température de l'élément filtrant suffisamment pour brûler les particules, et des moyens de gestion (6) connectés aux moyens de détection (4, 5) pour ajuster la durée de la mise en température nécessaire au déclenchement de la combustion, par action sur les dits moyens de chauffage.

7. Dispositif pour contrôler la régénération périodique d'un élément filtrant (1) retenant des particules oxydables ou suies transportées par un flux gazeux s'échappant d'un moteur (3), par combustion de ces particules, **caractérisé en ce qu'**il comporte une première sonde de richesse (4) disposée en un premier point vers l'amont de l'élément filtrant (1) relativement au sens du flux et une deuxième sonde de richesse (5) disposée en un deuxième point en aval du premier, relativement au sens du flux de gaz, des moyens de chauffage destinés à élever la température de l'élément filtrant suffisamment pour brûler les particules, et un calculateur (6) connecté aux moyens de détection (4, 5) pour ajuster la durêe de la mise en température nécessaire au déclenchement de la combustion, par action sur les dits moyens de chauffage, en fonction de la variation de richesse des gaz d'échappement entre la première et la deuxième sonde.

8. Dispositif selon la revendication 6 ou 7, **caractérisé en ce que** les moyens de chauffage sont constitués par le moteur (3), le calculateur (6) étant programmé pour modifier des paramètres de fonctionnement du moteur (3) visant à augmenter la température des gaz d'échappement.

9. Dispositif selon la revendication 6 ou 7, **caractérisé en ce que** les moyens de chauffage sont associés à l'élément filtrant.

## Patentansprüche

1. Verfahren zum Regeln der periodischen Regeneration eines Filterelements, vorgesehen, um Partikel zurückzuhalten, die durch einen Gasstrom befördert werden, durch Verbrennung von jenen, **dadurch gekennzeichnet, dass** es die Messung der Sauerstoffkonzentrations-Variation des Gasstroms zwischen wenigstens einem ersten Punkt stromaufwärts des Filterelements, das den Gasstrom empfängt, relativ zur Richtung von jenem und wenigstens einem zweiten Punkt stromabwärts des ersten umfasst, die aus einer Reaktion resultiert, die von der Verbrennung der angesammelten Partikel in dem Filterelement derart ausgelöst wird, dass mit Präzision die Dauer des zum Auslösen der Verbrennung notwendigen Aufheizens eingestellt wird, und daher die erforderliche Energie bestmöglich begrenzt wird.

2. Verfahren zum Regeln der periodischen Regenerierung eines Filterelements (1) wie einem Auspufftopf, das vorgesehen ist, Partikel oder Ruße zurückzuhalten, die durch einen Gasstrom transportiert werden, der von einem Motor (3) ausströmt, durch Verbrennung dieser Partikel, **dadurch gekennzeichnet, dass** es die Detektion der Variation der Fettheit der Auspuffgase zwischen wenigstens einem ersten Punkt stromaufwärts des Filterelements (1) relativ zur Strömungsrichtung und wenigstens einem zweiten Punkt stromabwärts des ersten umfasst, resultierend aus einer Verbrennungsreaktion der Partikel, die in dem Filterelement angesammelt sind, welche ausgelöst wird durch ein Verwaltungsorgan (6), das für die Variation der detektierten Fettheit sensibel ist, derart, dass mit Präzision die Dauer des zum Auslösen der Verbrennung notwendigen Aufheizens eingestellt wird und daher die erforderliche Energie bestmöglich begrenzt wird.

3. Verfahren nach Anspruch 2, **dadurch gekennzeichnet, dass** es die Detektion von spontanen Regenerierungsvorgängen des Filterelements umfasst.

4. Verfahren nach Anspruch 2, **dadurch gekennzeichnet, dass** es eine Einwirkung auf die Betriebsparameter des Motors (3) umfasst, um eine wesentliche Erhöhung der Temperatur der Auspuffgase zu erhalten.

5. Verfahren nach Anspruch 2, **dadurch gekennzeichnet, dass** es die Verwendung von Heizmitteln umfasst, die dem Filterelement zugeordnet sind, um eine kontrollierte Verbrennung der Partikel zu erhalten.

6. Vorrichtung zum Kontrollieren der periodischen Regenerierung eines Filterelements (1), das die durch einen Gasstrom transportierten Partikel zurückhält, durch Verbrennung von jenen, **dadurch gekennzeichnet, dass** es Mittel (4, 5) zur Detektion der Variation des Gehalts an Sauerstoff des Gasstroms zwischen wenigstens einem ersten Punkt stromaufwärts des Filterelements, das den Strom empfängt, relativ zur Richtung von jenem und wenigstens einem zweiten Punkt stromabwärts des Filterelements, Mittel zum Heizen, die vorgesehen sind, die Temperatur des Filterelements genügend zum Verbrennen der Partikel zu erhöhen, und Verwaltungsmittel (6), die mit den Detektionsmitteln (4, 5) verbunden sind, umfasst, um die Dauer des Aufheizens einzustellen, die zum Auslösen der Verbrennung notwendig ist, durch Einwirkung auf die Heizmittel.

7. Vorrichtung zum Kontrollieren der periodischen Regenerierung eines Filterelements (1), das oxidierbare Partikel oder Ruße zurückhält, die durch einen Gasstrom transportiert werden, der von einem Motor (3) ausgestoßen wird, durch Verbrennung dieser Partikel, **dadurch gekennzeichnet, dass** es eine erste Fettheitssonde (4) umfasst, angeordnet an einem ersten Punkt stromaufwärts des Filterelements (1), relativ zur Richtung des Gasstroms und eine zweite Fettheitssonde (5), die an einem zweiten Punkt stromabwärts des ersten relativ zur Strömungsrichtung angeordnet ist, Heizmittel, die dazu vorgesehen sind, die Temperatur des Filterelements genügend zu erhöhen, um die Partikel zu verbrennen und einen Rechner (6), der mit den Detektionsmitteln (4, 5) verbunden ist, um die Dauer des Aufheizens einzustellen, die zum Auslösen der Verbrennung notwendig ist, durch Einwirkung auf die Heizmittel in Abhängigkeit der Variation der Fettheit der Auspuffgase zwischen der ersten und der zweiten Sonde.

8. Vorrichtung nach Anspruch 6 oder 7, **dadurch gekennzeichnet, dass** die Heizmittel aus dem Motor bestehen, wobei der Rechner (6) programmiert ist, um die Betriebsparameter des Motors (3) zu modifizieren, was darauf abzielt, die Temperatur der Auspuffgase zu erhöhen.

9. Vorrichtung nach Anspruch 6 oder 7, **dadurch gekennzeichnet, dass** die Heizmittel dem Filterelement zugeordnet sind.

## Claims

1. Process for controlling the periodic regeneration of a filter element intended to retain particles carried by a gas flow, by combustion of these, ***characterised by** the fact that* it includes detection of the variation in the oxygen concentration of the gas flow between at least a first point towards the upstream zone of the filter element receiving the flow, relatively to the direction of the latter, and at least a second point downstream of the first, resulting from an initiated reaction of combustion of the particles accumulated in the filter element, so as to precisely adjust the period for which the temperature is maintained which is necessary to initiate combustion, and therefore best limit the energy required.

2. Process for controlling the periodic regeneration of a filter element (1) such as an exhaust silencer, intended to retain particles or soots carried by a gas flow leaving an engine (3), by combustion of these particles, ***characterised by** the fact that* it includes detection of the variation in richness of the exhaust gases between at least a first point towards the upstream zone of the filter element (1) relatively to the direction of the flow, and at least a second point downstream of the first, resulting from a reaction of combustion of the particles accumulated in the filter element, initiated by a management organ (6) sensitive to the detected variation in richness, so as to precisely adjust the period for which the temperature is maintained which is necessary to initiate combustion, and therefore best limit the energy required.

3. Process as described in claim 2, ***characterised by** the fact that* it includes detection of a spontaneous process of regeneration of the filter element.

4. Process as described in claim 2, ***characterised by** the fact that* it includes action on the operating parameters of the engine (3) to obtain a substantial rise in temperature of the exhaust gases.

5. Process as described in claim 2, ***characterised by** the fact* that it includes the use of heating means associated with the filter element to obtain controlled combustion of the particles.

6. Device for controlling the periodic regeneration of a filter element (1) retaining particles carried by a gas flow by combustion of these, ***characterised by** the fact that* it includes means (4, 5) for detection of the variation in the oxygen content of the gas flow between at least a first point towards the upstream zone of the filter element receiving the flow, relatively to the direction of this, and at least a second point towards the downstream zone of the filter element, heating means intended to raise the temperature of the filter element sufficiently to burn the particles, and management means (6) connected to the detection means (4, 5) to adjust the period for which the temperature is maintained which is necessary to initiate combustion, by action on the said heating means.

7. Device for controlling the periodic regeneration of a filter element (1) retaining oxidizable particles or soots carried by a gas flow leaving an engine (3), by combustion of these particles, ***characterised by** the fact* *that* it includes a first richness probe (4) arranged at a first point towards the upstream zone of the filter element (1) relatively to the direction of the flow and a second richness probe (5) arranged at a second point downstream of the first, relatively to the direction of the gas flow, heating means intended to raise the temperature of the filter element sufficiently to burn the particles, and a computer (6) connected to the detection means (4, 5) to adjust the period for which the temperature is maintained which is necessary to initiate combustion, by action on the said heating means depending on the variation in richness of the exhaust gases between the first and the second probe.

8. Device as described in claim 6 or 7, ***characterised by** the fact that* the heating means are formed by the engine (3), the computer (6) being programmed to modify operating parameters of the engine (3) in order to raise the temperature of the exhaust gases.

9. Device as described in claim 6 or 7, ***characterised by** the fact that* the heating means are associated with the filter element.
